# FASCICULE DE BREVET EUROPEEN

(11) **EP 1 688 527 B1**
(45) Date de publication et mention de la délivrance du brevet: **09.06.2010**
(21) Numéro de dépôt: 06101167.2
(22) Date de dépôt: 01.02.2006
(51) Int. Cl.: D06F 37/30

(54) **Dispositif et procédé pour machine tournante d'ouverture automatique des portillons**
Vorrichtung und Verfahren für eine sich drehende Maschine mit einer automatischen Öffnung der Türflügel
Device and method for a rotating machine with automatic opening of the doors

(30) Priorité: 02.02.2005 FR 0501171
(43) Date de publication de la demande: 09.08.2006
(73) Titulaire: FagorBrandt SAS, 92500 Rueil Malmaison (FR)
(72) Inventeur: Balestriero, Christophe, 69300 Caluire (FR); Pont, Hervé, 71680, VINZELLES (FR)

(56) Documents cités:
- EP-A- 0 869 213
- EP-A- 1 422 333
- DE-A1- 3 346 427
- US-A- 5 437 168
- US-A- 5 448 900
- US-A- 5 546 772
- US-A1- 2004 231 062

## Description

La présente invention concerne un dispositif d'ouverture d'une porte de tambour.

Elle concerne également un procédé d'ouverture de porte de tambour rotatif, notamment pour machine à laver et / ou sécher le linge.

La présente invention concerne de manière générale une machine à laver et / ou sécher le linge équipée d'un tel dispositif d'ouverture d'une porte de tambour. Cette machine à laver et / ou sécher le linge comprend une cuve dans laquelle est logé le tambour destiné à contenir le linge. Cette cuve doit être fermée de façon étanche lors de l'utilisation de la machine et / ou sécher le linge.

De manière générale, la présente invention s'applique à une machine à laver et / ou sécher le linge, munie d'un tambour rotatif à chargement radial, au travers d'une ouverture prévue dans la virole du tambour.

Ainsi, le chargement et le retrait du linge du tambour s'effectuent au niveau du périmètre du tambour, et généralement par le dessus de la machine. Cette dernière comportant dans le plan supérieur de sa carrosserie une porte permettant l'accès au tambour.

Dans la grande majorité des cas, ce tambour rotatif est équipé d'une porte à deux battants, ces battants étant articulés de manière indépendante respectivement au niveau des deux bords opposés de l'ouverture. De manière classique, chaque battant est monté par un de ses côtés en rotation autour d'un axe solidaire d'un bord de l'ouverture.

L'ouverture de ces battants est généralement réalisée grâce à la mise en oeuvre de moyens de rappel élastique montés au niveau de l'axe de rotation, et le maintien en position fermée de ces battants est réalisé par des moyens de fermeture complémentaires montés respectivement sur les bords libres des battants. Le déplacement des battants est généralement indépendant et requiert l'utilisation de deux mains pour rapprocher les battants en position fermée.

Un inconvénient d'une telle machine à laver et / ou sécher le linge à chargement par le dessus est qu'il est nécessaire d'ouvrir au moins deux portes. L'utilisateur doit en effet ouvrir la porte d'accès de la carrosserie et la porte du tambour. Dans certains cas, l'ouverture d'une deuxième porte de la cuve de la machine est nécessaire avant l'ouverture de la porte du tambour et après l'ouverture de la porte de la carrosserie décrite précédemment. Cet enchaînement pour l'ouverture de la machine à laver et / ou sécher le linge comporte ainsi trois manipulations. Ces manipulations pour l'utilisateur sont très contraignantes.

En outre, l'ouverture du tambour est assez souvent compliquée et même éventuellement blessante, en particulier au niveau des doigts.

On connaît toutefois, tel que décrit dans le document EP 1 422 333, une machine à la laver et / ou sécher le linge dont les battants du tambour rotatif sont ouverts par un système de biellettes. Les biellettes relient la poignée d'ouverture de la porte de la carrosserie à des moyens de déverrouillage des battants de la porte du tambour rotatif, de telle sorte qu'à l'ouverture de la machine à laver et / ou sécher le linge, seule l'ouverture de la porte de la carrosserie est nécessaire. Néanmoins, pour la fermeture de la machine, deux manipulations sont requises.

Cependant, l'ouverture de la porte de tambour est dépendante de l'ouverture de la porte de la carrosserie par l'utilisateur. La liaison entre la poignée de la porte de la carrosserie et la porte de tambour est complexe et coûteux. Cette liaison mécanique nécessite des biellettes articulées entre elles pour permettre la transmission du mouvement de bas en haut de la poignée de la porte de carrosserie par des rotations afin de permettre l'appui d'un doigt sur un moyen de déverrouillage. Ce système ne permet pas l'ouverture automatique de la porte de tambour.

En outre, le système d'ouverture de la porte du tambour est situé au centre de la porte de la carrosserie et traverse le bac à produits intégré dans la porte de la carrosserie, ce qui le rend visible et peu esthétique.

Ainsi, du fait du passage du système d'ouverture de la porte de tambour au travers de la boîte à produits, il est nécessaire de prévoir un joint d'étanchéité sur le doigt actionnant le moyen de déverrouillage des battants de la porte de tambour.

On connaît également un lave-linge, décrit dans le document US2004/0231062 A1, comprenant une porte de tambour et un couvercle de fermeture de la carrosserie. La rotation du tambour est réalisée par un mécanisme d'entraînement incluant un dispositif de commande. Le dispositif de commande est capable d'entraîner en rotation le tambour par les moyens du mécanisme d'entraînement à une position prédéterminée et de maintenir le tambour dans cette position,

Ce document US2004/231062 divulgue un lave-linge où le tambour est arrêté en vis-à-vis du couvercle pour déverrouiller le battant.

Le dispositif d'ouverture de porte du tambour comprend un actionneur pour ouvrir la porte comportant un battant. Cet activateur comprend un bras rétractable pour prendre appui sur le battant afin de déverrouiller ce battant de la virole du tambour. Le bras de l'actionneur appuie sur le battant du tambour. Le battant entre à l'intérieur du tambour. Puis, les crochets et pênes associés au tambour et au battant se dégagent pour permettre au battant de remonter vers le couvercle de fermeture de la carrosserie du lave-linge.

Le dispositif d'ouverture de porte est monté sur le couvercle de fermeture de la carrosserie du lave-linge.

Le système d'ouverture de la porte du tambour est situé au centre du couvercle de la carrosserie ce qui le rend visible et peu esthétique.

La présente invention a pour but de résoudre les inconvénients précités et de proposer un dispositif d'ouverture de la porte de tambour facilitant de manière générale l'accès à l'intérieur du tambour pour l'utilisateur.

A cet effet, la présente invention concerne un dispositif d'ouverture d'une porte de tambour rotatif d'axe horizontal comportant au moins un battant ayant des moyens d'ouverture, une cuve entourant le tambour rotatif, un moyen de déverrouillage disposé sur le battant du tambour rotatif, un moyen d'actionnement du moyen de déverrouillage du battant du tambour rotatif intégré sur la face interne de la cuve, un moyen d'entraînement en rotation du tambour rotatif et un moyen d'ouverture de la cuve pour accéder au tambour rotatif.

Selon l'invention, ce dispositif d'ouverture d'une porte de tambour comporte en outre deux moyens de positionnement du tambour, un premier moyen de positionnement permettant le placement du tambour en vis-à-vis dudit moyen d'actionnement du battant du tambour, et un deuxième moyen de positionnement permettant le placement de l'ouverture du tambour en vis-à-vis de l'ouverture de la cuve après que le moyen de déverrouillage du battant du tambour ait été actionné.

Grâce au montage de ce dispositif sur une machine à laver et / ou sécher le linge, le ou les battants de la porte de tambour sont ouverts automatiquement et en appui sur les bords de la cuve de telle sorte que l'utilisateur de la machine n'a aucune manipulation à réaliser au niveau de cette porte de tambour pour le positionnement du tambour. Cette invention permet le blocage du tambour lors du chargement et déchargement du linge.

En outre, la porte du tambour grâce au dispositif d'ouverture est adaptée à recevoir un seul ou deux battants.

Selon une caractéristique préférée de l'invention, les moyens d'actionnements sont motorisés.

Ainsi, l'ouverture de la porte de tambour peut être automatisé de telle sorte que l'utilisateur n'a aucune manipulation à réaliser au niveau de cette porte de tambour. L'ouverture de cette porte peut aussi être effectuée manuellement de manière simple. Et la fermeture de la porte du tambour n'exige pas d'efforts particuliers.

Selon un autre aspect de l'invention, elle concerne une machine à laver et / ou sécher le linge, comprenant un tambour rotatif monté à l'intérieur d'une cuve de lavage, ladite cuve de lavage étant incorporée dans une carrosserie de machine. Cette machine comprend un dispositif d'ouverture de la porte de tambour conforme au premier aspect de l'invention.

Une telle machine à laver et / ou sécher la vaisselle présente les mêmes caractéristiques et avantages analogues à ceux décrits précédemment.

Selon un troisième aspect de l'invention, elle concerne un procédé d'ouverture d'une porte de tambour rotatif d'une machine à laver et / ou sécher le linge comprenant une cuve de lavage, une ouverture de tambour comprenant au moins un battant ayant des moyens d'ouverture, un moyen de déverrouillage disposé sur le battant du tambour, un moyen d'actionnement du moyen de déverrouillage du battant du tambour intégré sur la face interne de la cuve, un moyen d'entraînement en rotation du tambour et un moyen d'ouverture de la cuve pour accéder au tambour.

Ce procédé d'ouverture d'une porte de tambour rotatif comprend les étapes suivantes :
- positionnement du tambour en vis-à-vis du moyen d'actionnement du moyen de déverrouillage du battant du tambour ;
- déverrouillage du battant par le moyen d'actionnement du moyen du moyen de déverrouillage dudit battant du tambour ;
- rotation et positionnement du tambour en vis-à-vis de l'ouverture de la cuve, et
- ouverture du battant de la porte de tambour par des moyens d'ouverture du battant.

Ainsi, l'ouverture de la porte de tambour peut être effectuée automatiquement et de manière invisible pour l'utilisateur avant le déverrouillage de la porte d'accès de la machine, de telle sorte que la porte peut être ouverte dès la détection de fin de cycle de lavage ou séchage.

D'autres particularités et avantages de l'invention apparaîtront encore dans la description ci-après.

Aux dessins annexés, donnés à titre d'exemples non imitatifs :
- la figure 1 est une vue en perspective d'un tambour ouvert adapté à équiper une machine à laver et / ou sécher le linge et monté dans une cuve de lavage ou séchage conforme à un mode de réalisation de l'invention ;
- la figure 2 est une vue schématique de côté d'une machine à laver et / ou sécher le linge conforme à un mode de réalisation de l'invention ;
- la figure 3 illustre en perspective un tambour équipé d'un système de porte de tambour conforme à un mode de réalisation de l'invention ;
- les figures 4 à 9 sont des vues en section schématiques illustrant l'ouverture d'une porte de tambour conforme à l'invention.

On va tout d'abord décrire en référence aux figures 1 et 2 une porte de tambour conforme à un mode de réalisation de l'invention.

Le tambour 2 tel qu'illustré à la figure 1 est un tambour destiné à recevoir du linge soit dans un lave-linge, soit dans un sèche-linge ou une lavante - séchante, la virole 6 étant dans ces cas là perforée. Ces machines à laver et / ou sécher le linge sont du type à chargement par le dessus.

Ces machines à laver et / ou sécher le linge comportent une carrosserie 25 comprenant une ouverture 10 d'accès à l'intérieur de la carrosserie 25. Dans ces machines à chargement par le dessus, cette ouverture 25 est réalisée dans une portion supérieure de la carrosserie, et dans cet exemple, dans un plan supérieur de la carrosserie 25.

Une porte d'accès 26 est adaptée à obturer cette ouverture 10 de la carrosserie 25 de la machine, notamment lors du fonctionnement de celle-ci.

En particulier, de manière connue, cette porte d'accès 26 est associée à des moyens de verrouillage dont le fonctionnement est lié au fonctionnement de la machine.

Ainsi, en début de cycle de lavage ou séchage, les moyens de verrouillage sont actionnés pour empêcher l'ouverture de la porte d'accès 26. De manière similaire, en fin de cycle de lavage ou séchage, les moyens de verrouillage sont désactivés pour permettre l'ouverture par l'utilisateur de la machine.

Dans cet exemple de réalisation, et de manière nullement limitative, la porte d'accès 26 est montée pivotante autour d'un axe de rotation 27 solidaire de la carrosserie 25 de la machine.

La carrosserie 25 de la machine est adaptée à loger une cuve 1 qui est adaptée notamment à contenir les différents bains de lavage et de rinçage.

Le tambour 2 est destiné à être monté en rotation à l'intérieur d'une cuve 1 de la machine autour d'un axe horizontal 33.

On notera que la figure 2 est schématique et que de nombreux organes nécessaires au fonctionnement de la machine (et par exemple moteur, pompes, filtres, ...) ont été omis et n'ont pas besoin d'être décrits en détail ici.

La virole 6 du tambour 2 comporte une ouverture 9 obturée par une porte permettant l'introduction et le retrait du linge à l'intérieur dudit tambour 2. Cette porte comprend deux battants 3 et 4. Un premier battant 4 est monté en rotation autour d'un axe 18, tel que couramment utilisé pour les portillons d'un tambour de machine à laver et / ou sécher le linge. Ledit premier battant 4 sera désigné dans la suite de ce document par battant avant. Ce battant avant 4 est placé le plus près de l'utilisateur lorsque la porte de tambour 2 est en position ouverte.

Il s'agit d'un montage classique d'un battant avant 4 en rotation autour d'un axe 18, tel que couramment utilisé pour les portillons d'un tambour de machine à laver et / ou sécher le linge.

Afin de faciliter l'ouverture du battant, et la rotation de ce battant avant 4 autour de l'axe 18, il est classique de monter un ressort de rappel 29 monté en torsion pour exercer une force de rotation autour de l'axe 18.

Le second battant 3 est monté en rotation autour d'un axe 17 avec un ressort de rappel 29 tel que décrit pour le premier battant avant 4. Ledit second battant 3 sera désigné dans la suite de ce document par battant arrière. Ce battant arrière 3 est placé le plus loin de l'utilisateur lorsque la porte de tambour 2 est en position ouverte.

Tout type de charnière peut permettre de réaliser ce montage en rotation des battants 3 et 4 le long des bords de l'ouverture 9 du tambour 2.

Ces battants 3 et 4 sont articulés de manière indépendante respectivement au niveau de deux bords opposés de l'ouverture 9 du tambour 2.

De manière classique, chaque battant 3 et 4 est monté par un de ses côtés en rotation respectivement autour d'un axe 17 et 18 solidaire du bord de l'ouverture 9 du tambour 2.

La figure 1 illustre un tel tambour 2 monté à l'intérieur d'une cuve 1 d'une machine à laver et / ou sécher le linge, à chargement par le dessus.

Cette porte de tambour 2 permet d'obturer une ouverture 9 réalisée dans le tambour 2 et disposée sensiblement au droit de l'ouverture d'accès 10 de la carrosserie 25 de la machine.

Cette porte de tambour 2 peut ainsi être mobile entre une position fermée dans laquelle elle obture l'ouverture 9, et une position ouverte dans laquelle les battants 3 et 4 sont disposés entre la paroi de la cuve 1 et la carrosserie 25 de la machine.

Cette position ouverte des battants 3 et 4 est notamment illustrée à la figure 2.

Dans un autre mode de réalisation, on peut modifier la porte de tambour 2 à deux battants 3 et 4 à une porte de tambour à un seul battant. Ce battant unique peut être constitué d'une ou plusieurs parties amovibles. Lors de l'ouverture de la porte de tambour 2 autour de l'axe de rotation 17, le battant est situé vers l'arrière de la machine de telle sorte que l'utilisateur n'est pas gêné par cette porte pour avoir accès à l'intérieur du tambour 2.

On a illustré de manière isolée sur la figure 3 le tambour 2 conforme à l'invention équipé d'un système de porte de tambour 2.

Le tambour 2 dans cet exemple a une paroi cylindrique, virole 6, de telle sorte que les battants 3 et 4 de la porte sont également constitués d'une portion de cylindre adaptée à obturer une ouverture 9 de la virole 6.

Ce type de porte s'ouvre sur l'extérieur et requiert un espace libre sur la surface de la machine afin de pouvoir être manoeuvrée.

Une telle porte de tambour 2 est fermée au moyen d'une serrure comportant un système d'accroche constitué d'un pêne 24 adapté à coopérer avec une gâche 23 associée.

Ces battants 3 et 4 sont déverrouillés par un moyen d'actionnement 5 du moyen de déverrouillage 20 et déplacés en rotation grâce à des moyens de rappel élastique 11.

Le moyen d'actionnement 5 des battants 3 et 4 qui vont être décrits ultérieurement sont disposés dans la partie haute de la cuve, et comme illustré à la figure 2, entre la cuve 1, la carrosserie 25 et la porte d'accès 26.

Comme bien illustré sur la figure 2, le dispositif d'ouverture de la porte de tambour 2 comporte également des premiers moyens de positionnement 8 du tambour 2. Ces premiers moyens de positionnement 8 sont adaptés à positionner en rotation l'ouverture 9 de la porte du tambour 2.

Comme bien illustré sur les figures 4 à 9, les premiers moyens de positionnement 8 du tambour 2 sont constitués de deux logements 19 ménagés sur la poulie 22 d'entraînement en rotation de la cuve 1 et du tambour 2.

Dans cet exemple, les logements 19 de positionnement du tambour 2 sont disposés de telle sorte que leur centre soit aligné sur un même cercle de même diamètre et de centre d'axe 33. Dans cet exemple de réalisation, l'orientation angulaire entre les deux logements 19 de positionnement du tambour 2 est de 31°.

Ces logements 19 de positionnement du tambour 2 sont adaptés à recevoir un doigt 13 de blocage du tambour 2.

Pour permettre le positionnement du tambour 2, la poulie 22 d'entraînement en rotation de la cuve 1 et du tambour 2 peut comporter une gorge adaptée à faire coulisser le doigt 13 pendant la rotation du tambour 2.

Le premier logement 19 de positionnement du tambour 2 permet de bloquer ledit tambour 2 de telle sorte que le moyen d'actionnement 5 soit en vis-à-vis du moyen de déverrouillage 20 des battants 3 et 4. Le moyen de déverrouillage 20 peut par exemple être un bouton poussoir 32 ou encore une lame ressort.

Les moyens d'actionnement 5 sont dans ce mode de réalisation adaptés à agir sur le battant avant 4 du tambour 2, opposé au battant arrière 3 décrit précédemment.

Lesdits moyens d'actionnement 5 du moyen de déverrouillage 20 sont situés sur le pourtour de la cuve 1 et dans la partie au-dessus du plan horizontal 28 passant par l'axe de rotation 33 du tambour 2.

Ces moyens d'actionnement 5 comprennent tout d'abord un doigt 12 dans une glissière entraîné en translation par un vérin.

Le doigt 12 peut être muni d'un moyen de rappel élastique pour revenir en position de repos. D'où, le vérin 31 peut être un vérin simple effet et alimenté électriquement.

Ce doigt 12 peut aussi être mis en mouvement par un système d'engrenages.

Le second logement 19 de positionnement du tambour 2 permet de bloquer ledit tambour 2 de telle sorte que l'ouverture 9 du tambour 2 est en vis-à-vis de l'ouverture 10 de la cuve 1.

Les battants 3 et 4 se déplacent entre la première et seconde position de blocage du tambour 2 en glissant le long de la cuve 1.

Préférentiellement, le doigt 13 est déplacé par un mouvement de va et vient dans une gorge ménagée dans une poulie 22 d'entraînement du tambour 2 comportant deux logements 19 correspondant aux deux positions du tambour 2.

Dans un second mode de réalisation, le doigt 13 est déplacé par un mouvement de va et vient dans une gorge ménagée dans un flasque 15 du tambour 2 comportant deux logements 19 correspondant aux deux positions du tambour 2.

Dans un troisième mode de réalisation, le doigt 13 est déplacé par un mouvement de va et vient dans une gorge ménagée dans la virole 6 du tambour 2 comportant deux logements 19 correspondant aux deux positions du tambour 2.

De plus, les moyens de positionnement 8 peuvent être motorisés.

Dans un quatrième mode de réalisation, les moyens de positionnement 8 sont assurés par un moyen d'entraînement en rotation du tambour 2 permettant le blocage dudit tambour 2, tel qu'un moteur de type « direct drive ».

On va décrire à présent un procédé d'ouverture d'une porte de tambour conforme à l'invention.

Cette ouverture est mise en oeuvre après la détection d'une fin de cycle de lavage ou de séchage. Ce type de détection est mis en oeuvre classiquement dans une machine à laver et / ou sécher le linge pour autoriser l'ouverture d'une porte d'accès 26 de la carrosserie 25 à la fin d'un cycle de lavage ou de séchage.

L'ouverture de la porte de tambour 2 est de préférence mise en oeuvre avant même le déverrouillage de la porte d'accès 26, de telle sorte que cette porte de tambour 2 est ouverte lorsque l'utilisateur a accès à la machine.

Dans une variante de ce procédé d'ouverture d'une porte de tambour, l'ordre de l'ouverture automatique de la porte de tambour 2 est donné par l'appui sur un bouton de commande.

Une première étape de positionnement du tambour 2 est nécessaire pour bloquer ledit tambour 2 de manière à ce que le battant avant 4 est en vis-à-vis du moyen d'actionnement 5 du moyen de déverrouillage 20.

Lors de l'ouverture de la porte de tambour 2, le moyen d'actionnement 5 du moyen de déverrouillage 20 entraîne tout d'abord en translation un doigt 12 vers le bas pour prendre appui sur le bouton poussoir 32 placé sur le battant avant 4 du tambour 2.

Ainsi, le pêne 24 est extrait de la gâche 23 et les battants 3 et 4 sont poussés vers l'intérieur du tambour 2 tel qu'illustré sur la figure 5 jusqu'à la fin de course du vérin électrique 31 commandant le doigt 12 de déverrouillage.

Il en résulte que le pêne 24 du battant avant 4 commence à se désengager de la gâche 23 du battant arrière 3 tel qu'illustré sur la figure 5. Ensuite, les ressorts de rappel 29 de chacun des deux battants 3 et 4 les forcent à l'ouverture avec un couple adapté.

Sous l'effet de la poussée du ressort de rappel 29 du battant arrière 3, ledit battant arrière 3 continue son mouvement d'ouverture. Le pêne 24 se dégage de la gâche 23.

Le battant arrière 3 vient en contact de la cuve 1. Tandis que le battant avant 4 reste en contact avec le doigt 12 de déverrouillage.

Du fait de la force de rappel exercée par le ressort 29, le battant arrière 3 se retrouve dans une position légèrement entrouverte telle qu'illustrée sur la figure 6.

Le vérin électrique 31 commandant le doigt électrique 12 revient en position de repos dès que la fin de course dudit vérin électrique 31 est détectée. Ce retour du doigt 12 en position initiale est réalisé par la rentrée de la tige du vérin à l'intérieur du boîtier dudit vérin 31. Le battant avant 4 vient en contact sur le battant arrière 3 lui-même en contact avec la cuve de lavage 1 tel qu'illustré sur la figure 7.

Dans une variante du mode de réalisation, le retour du doigt 12 est réalisé par des moyens de rappel élastique tel qu'un ressort hélicoïdal.

Simultanément, la détection de fin de course du doigt 12 en position de repos provoque le déblocage des moyens de positionnement 8 du tambour 2 tel qu'illustré dans la position de la figure 8.

Le doigt 13 est alors libre et peut coulisser dans une gorge ménagée dans une poulie 22 d'entraînement du tambour 2.

Le tambour 2 est alors entraîné en rotation jusqu'à la seconde position telle qu'illustrée à la figure 9.

Les battants 3 et 4 glissent le long de la virole de la cuve de lavage 1 pendant l'étape de rotation se situant entre la phase de positionnement du tambour 2 en vis-à-vis du moyen d'actionnement 5 du moyen de déverrouillage 20 du battant 4 du tambour 2 et le positionnement du tambour 2 en vis-à-vis de l'ouverture 10 de la cuve 1.

Le tambour 2 est de nouveau bloqué par le doigt 13 qui s'insère dans le second logement de positionnement 19.

Les battants 3 et 4 sont entrouverts et en contact avec le pourtour de l'ouverture 10 de la cuve de lavage 1 tel qu'illustrés à la figure 9.

Dans une variante du mode de réalisation, le blocage du tambour 2 est réalisé par le battant arrière 3 en prenant appui sur la cuve 1.

L'utilisateur peut à présent accéder à l'intérieur du tambour 2 en ouvrant la porte d'accès 26. Les battants 3 et 4 sont libérés des contraintes exercées par la porte d'accès 26 et peuvent continuer leur ouverture par les moyens de rappel élastique 11.

Grâce à l'invention, on obtient ainsi un dispositif d'ouverture de la porte de tambour 2 permettant de manière automatique d'obtenir le déverrouillage et l'ouverture de la porte du tambour 2 à la fin d'un cycle de lavage.

Ainsi, cette porte de tambour peut être ouverte sans requérir de manipulation de la part de l'utilisateur.

En outre, grâce aux moyens de détection classiques permettant de verrouiller la porte d'accès 26 de la carrosserie, cette ouverture de la porte de tambour 2 peut être réalisée tant que la porte d'accès 26 de la carrosserie est fermée, de telle sorte que l'utilisateur n'a pas accès à cette porte de tambour 2.

La détection de la fin du cycle d'ouverture de la porte de tambour 2 donne l'autorisation du déverrouillage de la porte d'accès 26.

La fermeture de la porte de tambour 2 est compatible avec des moyens classiques de fermeture d'une porte de tambour 2.

Une porte de tambour 2 comprenant un seul battant 4 est adaptée à ce dispositif d'ouverture. L'invention peut être appliquée à une porte à un seul battant 4 étant donné que le principe de fonctionnement est similaire à celui d'une porte de tambour 2 comprenant deux battants 3 et 4.

De plus, l'invention fonctionne quelque soit le sens de rotation du tambour 2, dans la mesure où les moyens d'actionnement 5 du moyen de déverrouillage 20 peuvent situer de part et d'autre de l'ouverture 10 de la cuve 1. A la fin d'un cycle ou sur un ordre d'arrêt, il n'est donc pas nécessaire d'imposer un sens de rotation préalable avant de permettre l'ouverture de porte du tambour rotatif 2.

Bien entendu, la présente invention n'est pas limitée aux exemples de réalisation décrits précédemment.

En particulier, les moyens d'actionnement 5 des moyens de déverrouillage 20 des battants 3 et 4 mettant en oeuvre un vérin 31 pourraient être remplacé par d'autres mécanismes permettant le déplacement du doigt 12 et le déverrouillage automatique des battants 3 et 4 du tambour 2.

En outre, les moyens de verrouillage des battants 3 et 4 composés d'un pêne 24 et d'une gâche 23 disposés au centre des battants 3 et 4 peuvent être remplacés par un système de crochets multiples ou unique associés à un bouton poussoir 32 ou une lame ressort et disposés sur les extrémités des battants 3 et 4.

## Revendications

1. Dispositif d'ouverture d'une porte de tambour rotatif (2) d'axe horizontal (33) comportant au moins un battant (4) ayant des moyens d'ouverture (11), une cuve (1) entourant le tambour rotatif (2), un moyen de déverrouillage (20) disposé sur le battant (4) du tambour rotatif (2), un moyen d'actionnement (5) du moyen de déverrouillage (20) du battant (4) du tambour rotatif (2) intégré sur la face interne de la cuve (1), un moyen d'entraînement en rotation du tambour rotatif (2) et un moyen d'ouverture de la cuve (1) pour accéder au tambour rotatif (2), **caractérisé en ce que** ledit dispositif comporte en outre deux moyens de positionnement (8) du tambour rotatif (2), un premier moyen de positionnement (8) permettant le placement du tambour rotatif (2) en vis-à-vis dudit moyen d'actionnement (5) du battant (4) du tambour rotatif (2), et un deuxième moyen de positionnement (8) permettant le placement de l'ouverture (9) du tambour rotatif (2) en vis-à-vis de l'ouverture (10) de la cuve (1) après que le moyen de déverrouillage (20) du battant (4) du tambour rotatif (2) ait été actionné.

2. Dispositif d'ouverture d'une porte de tambour rotatif (2) d'axe horizontal (33) selon la revendication 1, **caractérisé en ce que** les moyens d'actionnement (5) du moyen de déverrouillage (20) sont motorisés.

3. Dispositif d'ouverture d'une porte de tambour rotatif (2) d'axe horizontal (33) selon la revendication 1 ou 2, **caractérisé en ce que** les moyens de positionnement (8) sont motorisés.

4. Dispositif d'ouverture d'une porte de tambour rotatif (2) d'axe horizontal (33) selon l'une des revendications 1 à 3, **caractérisé en ce que** les moyens d'actionnement (5) du moyen de déverrouillage (20) sont situés sur le pourtour de la cuve (1) et dans la partie au-dessus du plan horizontal (28) passant par l'axe de rotation (33) du tambour (2).

5. Dispositif d'ouverture d'une porte de tambour rotatif (2) d'axe horizontal (33) selon la revendication 4, **caractérisé en ce que** des moyens de pilotage du tambour (2) permettent de déterminer le sens de rotation dudit tambour (2).

6. Dispositif d'ouverture d'une porte de tambour rotatif (2) d'axe horizontal (33) selon l'une des revendications 1 à 5, **caractérisé en ce que** la porte de tambour (2) comprend deux battants (3) et (4).

7. Dispositif d'ouverture d'une porte de tambour rotatif (2) d'axe horizontal (33) selon la revendication 6, **caractérisé en ce que** les deux battants (3) et (4) sont montés en rotation autour d'un axe respectif (17,18) solidaires du tambour (2).

8. Dispositif d'ouverture d'une porte de tambour rotatif (2) d'axe horizontal (33) selon les revendications 6 ou 7, **caractérisé en ce que** les moyens d'ouverture (11) des deux battants (3) et (4) sont des moyens de rappel élastique.

9. Dispositif d'ouverture d'une porte de tambour rotatif (2) d'axe horizontal (33) selon l'une quelconque des revendications précédentes, **caractérisé en ce que** le battant avant (4) comporte des moyens de fermeture (16) adaptés à coopérer avec des moyens de fermeture complémentaires (21) solidaires du battant arrière (3).

10. Dispositif d'ouverture d'une porte de tambour rotatif (2) d'axe horizontal (33) selon la revendication 9, **caractérisé en ce que** les moyens de fermeture complémentaires (21) du battant arrière (3) sont constitués d'au moins une gâche (23).

11. Dispositif d'ouverture d'une porte de tambour rotatif (2) d'axe horizontal (33) selon la revendication 10, **caractérisé en ce que** les moyens de fermeture du battant avant (4) sont constitués d'au moins un pêne (24) adapté à venir en prise avec ladite gâche (23) du battant arrière (3).

12. Dispositif d'ouverture d'une porte de tambour rotatif (2) d'axe horizontal (33) selon l'une quelconque des revendications précédentes, **caractérisé en ce que** le moyen d'actionnement (5) agit sur le battant avant (4).

13. Dispositif d'ouverture d'une porte de tambour rotatif (2) d'axe horizontal (33) selon l'une quelconque des revendications précédentes, **caractérisé en ce que** le moyen d'actionnement (5) comprend un doigt (12) prenant appui sur le moyen de déverrouillage (20) du battant (4).

14. Dispositif d'ouverture d'une porte de tambour rotatif (2) d'axe horizontal (33) selon l'une quelconque des revendications précédentes, **caractérisé en ce que** le moyen de déverrouillage (20) du battant (4) est un bouton.

15. Dispositif d'ouverture d'une porte de tambour rotatif (2) d'axe horizontal (33) selon l'une quelconque des revendications précédentes, **caractérisé en ce que** les moyens de positionnement (8) ne sont constitués que d'un seul doigt (13) commandé électriquement.

16. Dispositif d'ouverture d'une porte de tambour rotatif (2) d'axe horizontal (33) selon la revendication 15, **caractérisé en ce que** le doigt (13) est déplacé par un mouvement de va et vient dans une gorge ménagée dans une poulie (22) d'entraînement du tambour (2) comportant deux logements (19) correspondant aux deux positions du tambour (2).

17. Dispositif d'ouverture d'une porte de tambour rotatif (2) d'axe horizontal (33) selon les revendications 1 à 14, **caractérisé en ce que** les moyens de positionnement (8) sont assurés par un moyen d'entraînement en rotation du tambour (2) permettant le blocage dudit tambour (2).

18. Dispositif d'ouverture d'une porte de tambour rotatif (2) d'axe horizontal (33) selon la revendication 17, **caractérisé en ce que** le moyen d'entraînement en rotation du tambour (2) est un moteur de type « direct drive ».

19. Machine à laver et / ou sécher le linge, comprenant un tambour rotatif (2) monté à l'intérieur d'une cuve de lavage (1), ladite cuve de lavage (1) étant incorporée dans une carrosserie (25) de machine, **caractérisée en ce qu'**elle comprend un dispositif d'ouverture d'une porte de tambour rotatif (2) conforme à l'une des revendications 1 à 18.

20. Procédé d'ouverture de porte de tambour rotatif (2) d'une machine à laver et / ou sécher le linge comprenant une cuve de lavage (1), une ouverture (9) de tambour (2) comprenant au moins un battant (4) ayant des moyens d'ouverture (11), un moyen de déverrouillage (20) disposé sur le battant (4) du tambour (2), un moyen d'actionnement (5) du moyen de déverrouillage (20) du battant (4) du tambour (2) intégré sur la face interne de la cuve (1), un moyen d'entraînement en rotation du tambour (2) et un moyen d'ouverture de la cuve (1) pour accéder au tambour (2), **caractérisé en ce qu'**il comprend les étapes suivantes :
- positionnement du tambour (2) en vis-à-vis du moyen d'actionnement (5) du moyen de déverrouillage (20) du battant (4) du tambour (2) ;
- déverrouillage du battant (4) par le moyen d'actionnement (5) du moyen de déverrouillage (20) dudit battant (4) du tambour (2) ;
- rotation et positionnement du tambour (2) en vis-à-vis de l'ouverture (10) de la cuve (1), et
- ouverture du battant (4) de la porte de tambour (2) par des moyens d'ouverture (11) du battant (4).

21. Procédé d'ouverture de porte de tambour rotatif (2) d'une machine à laver et / ou sécher le linge selon la revendication 20, **caractérisé en ce que** l'ouverture complète de la porte de tambour (2) s'effectue lors de l'ouverture de la porte principale de la machine.

22. Procédé d'ouverture de porte de tambour rotatif (2) d'une machine à laver et / ou sécher le linge selon la revendication 20, **caractérisé en ce que** l'ordre de l'ouverture automatique de la porte de tambour (2) est donné par la détection de fin de cycle de lavage ou séchage par la machine.

23. Procédé d'ouverture de porte de tambour rotatif (2) d'une machine à laver et / ou sécher le linge selon l'une quelconque des revendications 20 à 22, **caractérisé en ce que** le battant (4) est décroché du tambour (2) lors de la phase du déverrouillage du battant (4) par le moyen d'actionnement (5) du moyen de déverrouillage (20) dudit battant (4) du tambour (2) afin de s'ouvrir.

24. Procédé d'ouverture de porte de tambour rotatif (2) d'une machine à laver et / ou sécher le linge selon l'une quelconque des revendications 20 à 23, **caractérisé en ce que** le battant (4) est en appui sur la cuve (1) et glisse sur ladite cuve (1) pendant l'étape de rotation se situant entre la phase de positionnement du tambour (2) en vis-à-vis du moyen d'actionnement (5) du moyen de déverrouillage (20) du battant (4) du tambour (2) et le positionnement du tambour (2) en vis-à-vis de l'ouverture (10) de la cuve (1).

25. Procédé d'ouverture de porte de tambour rotatif (2) d'une machine à laver et / ou sécher le linge selon l'une quelconque des revendications 20 à 24, **caractérisé en ce que** la porte de tambour (2) comprend deux battants (3) et (4).

26. Procédé d'ouverture de porte de tambour rotatif (2) d'une machine à laver et / ou sécher le linge selon l'une quelconque des revendications 20 à 25, **caractérisé en ce qu'**une étape supplémentaire de blocage du tambour (2) en rotation est combinée avec le positionnement du tambour (2) en vis-à-vis du moyen d'actionnement (5) du moyen de déverrouillage (20) du battant (4) du tambour (2).

27. Procédé d'ouverture de porte de tambour rotatif (2) d'une machine à laver et / ou sécher le linge selon l'une quelconque des revendications 20 à 26, **caractérisé en ce qu'**une étape supplémentaire de blocage du tambour (2) est insérée entre la phase de rotation et positionnement du tambour (2) en vis-à-vis de l'ouverture (10) de la cuve (1) et la phase d'ouverture des battants (3) et (4) de la porte de tambour (2) par les moyens de rappel élastique (11) des battants (3) et (4).

28. Procédé d'ouverture de porte de tambour rotatif (2) d'une machine à laver et / ou sécher le linge selon la revendication 26 ou 27, **caractérisé en ce que** le blocage du tambour (2) est réalisé par un doigt (13) s'insérant dans un logement (19) ménagé dans une poulie d'entraînement (22) du tambour (2).

29. Procédé d'ouverture de porte de tambour rotatif (2) d'une machine à laver et / ou sécher le linge selon l'une quelconque des revendications 20 à 28, **caractérisé en ce que** le blocage du tambour (2) est réalisé par le battant arrière (3) prenant appui sur la cuve (1).

30. Procédé d'ouverture de porte de tambour rotatif (2) d'une machine à laver et / ou sécher le linge selon l'une quelconque des revendications 20 à 29, **caractérisé en ce que** la détection de la fin du cycle d'ouverture de la porte de tambour (2) donne l'autorisation du déverrouillage de la porte d'accès (26).

## Claims

1. An apparatus for opening a horizontal-axis (33) rotating drum's (2) door comprising at least one flap (4) having means for opening (11), a tub (1) surrounding the rotating drum (2), an unlatching means (20) disposed upon the flap (4) of the rotating drum (2), a means for actuating (5) the unlatching means (20) of the rotating drum's (2) flap (4) incorporated into the inner surface of the tub (1), a driving means to rotate the rotating drum (2) and a means for opening the tub (1) for accessing the rotating drum (2), **characterized in that** said apparatus further comprises two means for positioning (8) the rotating drum (2), a first means for positioning (8) allowing the rotating drum (2) to be placed opposite said means for actuating (5) the rotating drum's (2) flap (4), and a second means for positioning (8) allowing the opening (9) of the rotating drum (2) to be placed opposite the opening (10) of the tub (1) after the unlatching means (20) of the rotating drum's (2) flap (4) has been actuated.

2. An apparatus for opening a horizontal-axis (33) rotating drum's (2) door according to claim 1, **characterized in that** the means for actuating (5) the unlatching means (20) are motorized.

3. An apparatus for opening a horizontal-axis (33) rotating drum's (2) door according to claim 1 or 2, **characterized in that** the means for positioning (8) are motorized.

4. An apparatus for opening a horizontal-axis (33) rotating drum's (2) door according to one of claims 1 to 3, **characterized in that** the means for actuating (5) the unlatching means (20) are located on the perimeter of the tub (1) and in the part above the horizontal plane (28) that passes through the rotating drum's (2) axis of rotation (33).

5. An apparatus for opening a horizontal-axis (33) rotating drum's (2) door according to claim 4, **characterized in that** means for piloting the rotating drum (2) make it possible to determine the direction in which said rotating drum (2) rotates.

6. An apparatus for opening a horizontal-axis (33) rotating drum's (2) door according to one of claims 1 to 5, **characterized in that** the door of the rotating drum (2) comprises two flaps (3) and (4).

7. An apparatus for opening a horizontal-axis (33) rotating drum's (2) door according to claim 6, **characterized in that** the two flaps (3) and (4) are installed rotationally around a respective axis (17, 18) joined with the rotating drum (2).

8. An apparatus for opening a horizontal-axis (33) rotating drum's (2) door according to claim 6 or 7, **characterized in that** the means for opening (11) the two flaps (3) and (4) are elastic recall means.

9. An apparatus for opening a horizontal-axis (33) rotating drum's (2) door according to one of the preceding claims, **characterized in that** the front flap (4) comprises means for closing (16) suitable for cooperating with additional means for closing (21) joined with the rear flap (3).

10. An apparatus for opening a horizontal-axis (33) rotating drum's (2) door according to claim 9, **characterized in that** the additional means for closing (21) the rear flap (3) are made up of at least one strike (23).

11. An apparatus for opening a horizontal-axis (33) rotating drum's (2) door according to claim 10, **characterized in that** the means for closing the front flap (4) are made up of at least one bolt (24) suitable for engaging with said strike (23) of the rear flap (3).

12. An apparatus for opening a horizontal-axis (33) rotating drum's (2) door according to one of the preceding claims, **characterized in that** the actuating means (5) acts upon the front flap (4).

13. An apparatus for opening a horizontal-axis (33) rotating drum's (2) door according to any one of the preceding claims, **characterized in that** the actuating means (5) comprises a rod (12) that enters into contact with the unlatching means (20) of the flap (4).

14. An apparatus for opening a horizontal-axis (33) rotating drum's (2) door according to any one of the preceding claims, **characterized in that** the unlatching means (20) of the flap (4) is a button.

15. An apparatus for opening a horizontal-axis (33) rotating drum's (2) door according to any one of the preceding claims, **characterized in that** the positioning means (8) are constituted of only one rod (13), which is electrically controlled.

16. An apparatus for opening a horizontal-axis (33) rotating drum's (2) door according to claim 15, **characterized in that** the rod (13) is moved by back-and-forth motion within a groove built into a pulley (22) driving the rotating drum (2), comprising two recesses (19) corresponding to the rotating drum's (2) two positions.

17. An apparatus for opening a horizontal-axis (33) rotating drum's (2) door according to claims 1 to 14, **characterized in that** the positioning means (8) are provided by a driving means to rotate the rotating drum (2), enabling the immobilization of said rotating drum (2).

18. An apparatus for opening a horizontal-axis (33) rotating drum's (2) door according to claim 17, characterizing that the driving means to rotate the rotating drum (2) is a direct-drive motor.

19. A laundry washing and/or drying machine, comprising a rotating drum (2) installed within a washing tub (1), said washing tub (1) being incorporated into a machine body (25), **characterized in that** it comprises an apparatus for opening a rotating drum's (2) door in accordance with one of claims 1 to 18.

20. A method for opening the door of a rotating drum (2) of a laundry washing and/or drying machine comprising a washing tub (1), a rotating drum (2) opening (9) comprising at least one flap (4) having means for opening (11), an unlatching means (20) disposed on the rotating drum's (2) flap (4), a means for actuating (5) the unlatching means (20) of the rotating drum's (2) flap (4) incorporated into the inner surface of the tub (1), a driving means to rotate the rotating drum (2), and a means for opening the tub (1) to access the rotating drum (2), **characterized in that** it comprises the following steps:
- positioning the rotating drum (2) opposite the means for actuating (5) the unlatching means (20) of the rotating drum's (2) flap (4);
- unlatching the flap (4) via the means for actuating (5) the unlatching means (20) of the rotating drum's (2) flap (4);
- rotating and positioning the rotating drum (2) opposite the tub's (1) opening (10), and
- opening the flap (4) of the rotating drum's (2) door via the means for opening (11) the flap (4).

21. A method for opening the door of a rotating drum (2) of a laundry washing and/or drying machine according to claim 20, **characterized in that** the complete opening of the rotating drum's (2) door is performed while opening the machine's main door.

22. A method for opening the door of a rotating drum (2) of a laundry washing and/or drying machine according to claim 20, **characterized** that the order to automatically open the rotating drum's (2) door is given by the machine having detected the end of the washing or drying cycle.

23. A method for opening the door of a rotating drum (2) of a laundry washing and/or drying machine according to any one of claims 20 to 22 , **characterized in that** the flap (4) is dislodged from the rotating drum (2) during the flap's (4) unlatching phase by the means for actuating (5) the unlatching means (20) of said flap (4) of the rotating drum (2) in order to be opened.

24. A method for opening the door of a rotating drum (2) of a laundry washing and/or drying machine according to any one of claims 20 to 23 , **characterized in that** the flap (4) rests upon the tub (1) and slides across said tub (1) during the step of rotation taking place between the phase of positioning the rotating drum (2) opposite the means for actuating (5) the unlatching means (20) of the flap (4) of the rotating drum (2) and the positioning of the rotating drum (2) opposite the opening (10) of the tub (1).

25. A method for opening the door of a rotating drum (2) of a laundry washing and/or drying machine according to any one of claims 20 to 24 , **characterized in that** the rotating drum's (2) door comprises two flaps (3) and (4).

26. A method for opening the door of a rotating drum (2) of a laundry washing and/or drying machine according to any one of claims 20 to 25 , **characterized in that** an additional step of immobilizing the rotating drum (2) during rotation is combined with the positioning of the rotating drum (2) opposite the means for actuating (5) the unlatching means (20) of the rotating drum's (2) flap (4).

27. A method for opening the door of a rotating drum (2) of a laundry washing and/or drying machine according to any one of claims 20 to 26 , **characterized in that** an additional step of immobilizing the rotating drum (2) is inserted between the phase of rotating and positioning the rotating drum (2) opposite the opening (10) of the tub (1) and the phase of opening the flaps (3) and (4) of the rotating drum's (2) door via the elastic recall means (11) of the flaps (3) and (4).

28. A method for opening the door of a rotating drum (2) of a laundry washing and/or drying machine according to any one of claims 26 or 27 , **characterized in that** the immobilization of the rotating drum (2) is performed by a rod (13) fitting itself into a recess (19) built into a drive pulley (22) of the rotating drum (2).

29. A method for opening the door of a rotating drum (2) of a laundry washing and/or drying machine according to any one of claims 20 to 28 , **characterized in that** the immobilization of the rotating drum (2) is performed by the rear flap (3) coming to rest on the tub (1).

30. A method for opening the door of a rotating drum (2) of a laundry washing and/or drying machine according to any one of claims 20 to 29 , **characterized in that** the detection of the end of the opening cycle of the rotating drum's (2) door authorizes the unlatching of the access door (26).

## Patentansprüche

1. Vorrichtung zum Öffnen der Tür einer drehbaren Wäschetrommel (2) mit einer Horizontalachse (33), umfassend: Mindestens einen Türflügel (4), welcher mit Öffnungsmitteln (11) ausgestattet ist, einen Laugenbehälter (1) rund um die drehbare Wäschetrommel (2), ein auf dem Flügel (4) der drehbaren Wäschetrommel (2) angebrachtes Entriegelungsmittel (20), ein an der Innenseite des Laugenbehälters (1) integriertes Mittel zum Betätigen (5) des Entriegelungsmittels (20) des Türflügels (4) der drehbaren Wäschetrommel (2), ein Drehantriebsmittel der drehbaren Wäschetrommel (2) und ein Mittel zum Öffnen des Laugenbehälters (1) für den Zugang zur drehbaren Trommel (2), **dadurch gekennzeichnet, dass** die besagte Vorrichtung weiterhin zwei Mittel zum Positionieren (8) der drehbaren Wäschetrommel (2) umfasst, und zwar ein erstes Positionierungsmittel (8) zum Positionieren der drehbaren Wäschetrommel (2) gegenüber dem besagten Mittel zum Betätigen (5) des Flügels (4) der drehbaren Wäschetrommel (2), und ein zweites Positionierungsmittel (8) zum Positionieren der Öffnung (9) der drehbaren Wäschetrommel (2) gegenüber der Öffnung (10) des Laugenbehälters (1), nachdem das Entriegelungsmittel (20) des Türflügels (4) der drehbaren Wäschetrommel (2) betätigt wurde.

2. Vorrichtung zum Öffnen der Tür einer drehbaren Wäschetrommel (2) mit einer Horizontalachse (33) nach Anspruch 1, **dadurch gekennzeichnet, dass** die Mittel zum Betätigen (5) des Entriegelungsmittels (20) motorbetrieben sind.

3. Vorrichtung zum Öffnen der Tür einer drehbaren Wäschetrommel (2) mit einer Horizontalachse (33) nach Anspruch 1 oder 2, **dadurch gekennzeichnet, dass** die Positionierungsmittel (8) motorbetrieben sind.

4. Vorrichtung zum Öffnen der Tür einer drehbaren Wäschetrommel (2) mit einer Horizontalachse (33) nach einem der Ansprüche 1 bis 3, **dadurch gekennzeichnet, dass** die Mittel zum Betätigen (5) des Entriegelungsmittels (20) am Umfang des Laugenbehälters (1) und im oberhalb der durch die Drehachse (33) der Wäschetrommel (2) verlaufenden Horizontalebene (28) liegenden Teil angeordnet sind.

5. Vorrichtung zum Öffnen der Tür einer drehbaren Wäschetrommel (2) mit einer Horizontalachse (33) nach Anspruch 4, **dadurch gekennzeichnet, dass** die Mittel zum Steuern der Wäschetrommel (2) das Bestimmen der Drehrichtung der besagten Wäschetrommel (2) ermöglichen.

6. Vorrichtung zum Öffnen der Tür einer drehbaren Wäschetrommel (2) mit einer Horizontalachse (33) nach einem der Ansprüche 1 bis 5, **dadurch gekennzeichnet, dass** die Tür der Wäschetrommel (2) aus zwei Türflügeln (3) und (4) besteht.

7. Vorrichtung zum Öffnen der Tür einer drehbaren Wäschetrommel (2) mit einer Horizontalachse (33) nach Anspruch 6, **dadurch gekennzeichnet, dass** die beiden Türflügel (3) und (4) um eine jeweilige Achse (17, 18) drehbar montiert und fest mit der Wäschetrommel verbunden sind (2).

8. Vorrichtung zum Öffnen der Tür einer drehbaren Wäschetrommel (2) mit einer Horizontalachse (33) nach den Ansprüchen 6 oder 7, **dadurch gekennzeichnet, dass** die Mittel zum Öffnen (11) der beiden Türflügel (3) und (4) elastische Rückstellmittel sind.

9. Vorrichtung zum Öffnen der Tür einer drehbaren Wäschetrommel (2) mit einer Horizontalachse (33) nach einem beliebigen der vorstehenden Ansprüche, **dadurch gekennzeichnet, dass** der vordere Türflügel (4) Verschlussmittel (16) umfasst, welche dazu ausgelegt sind, mit zusätzlichen und fest mit dem hinteren Türflügel (3) verbundenen Verschlussmitteln (21) zusammenzuwirken.

10. Vorrichtung zum Öffnen der Tür einer drehbaren Wäschetrommel (2) mit einer Horizontalachse (33) nach Anspruch 9, **dadurch gekennzeichnet, dass** die zusätzlichen Verschlussmittel (21) des hinteren Türflügels (3) mindestens aus einem Schließblech (23) bestehen.

11. Vorrichtung zum Öffnen der Tür einer drehbaren Wäschetrommel (2) mit einer Horizontalachse (33) nach Anspruch 10, **dadurch gekennzeichnet, dass** die Verschlussmittel des vorderen Türflügels (4) aus mindestens einem Schließhaken (24) bestehen, welcher so gestaltet ist, dass er in das besagte Schließblech (23) des hinteren Türflügels eingreift.

12. Vorrichtung zum Öffnen der Tür einer drehbaren Wäschetrommel (2) mit einer Horizontalachse (33) nach einem beliebigen der vorstehenden Ansprüche, **dadurch gekennzeichnet, dass** das Betätigungsmittel (5) auf den vorderen Türflügel (4) wirkt.

13. Vorrichtung zum Öffnen der Tür einer drehbaren Wäschetrommel (2) mit einer Horizontalachse (33) nach einem beliebigen der vorstehenden Ansprüche, **dadurch gekennzeichnet, dass** das Betätigungsmittel (5) einen sich auf das Entriegelungsmittel (20) des Türflügels (4) abstützenden Finger (12) umfasst.

14. Vorrichtung zum Öffnen der Tür einer drehbaren Wäschetrommel (2) mit einer Horizontalachse (33) nach einem beliebigen der vorstehenden Ansprüche, **dadurch gekennzeichnet, dass** das Entriegelungsmittel (20) des Türflügels (4) ein Knopf ist.

15. Vorrichtung zum Öffnen der Tür einer drehbaren Wäschetrommel (2) mit einer Horizontalachse (33) nach einem beliebigen der vorstehenden Ansprüche, **dadurch gekennzeichnet, dass** die Positionierungsmittel (8) aus nur einem elektrisch angesteuerten Finger (13) bestehen.

16. Vorrichtung zum Öffnen der Tür einer drehbaren Wäschetrommel (2) mit einer Horizontalachse (33) nach Anspruch 15, **dadurch gekennzeichnet, dass** sich der Finger (13) durch eine Hin- und Herbewegung in einer Nut, welche in eine Antriebsscheibe (22) der Wäschetrommel (2) mit zwei Aufnahmen (19), welche den beiden Positionen der Wäschetrommel (2) entsprechen, bewegt.

17. Vorrichtung zum Öffnen der Tür einer drehbaren Wäschetrommel (2) mit einer Horizontalachse (33) nach den Ansprüchen 1 bis 14, **dadurch gekennzeichnet, dass** die Positionierungsmittel (8) von einem Drehantriebsmittel der Wäschetrommel (2) gesichert sind, wodurch das Blockieren der besagten Wäschetrommel (2) ermöglicht wird.

18. Vorrichtung zum Öffnen der Tür einer drehbaren Wäschetrommel (2) mit einer Horizontalachse (33) nach Anspruch 17, **dadurch gekennzeichnet, dass** das Drehantriebsmittel der Wäschetrommel (2) ein Motor vom Typ "direct drive" ist.

19. Wasch- und/oder Trockenmaschine mit einer im Inneren eines Laugenbehälters (1) montierten drehbaren Wäschetrommel (2), wobei der besagte Laugenbehälter (1) in einem Maschinengehäuse (25) eingebaut ist, **dadurch gekennzeichnet, dass** sie eine Vorrichtung zum Öffnen der Tür einer drehbaren Wäschetrommel (2) nach einem der Ansprüche 1 bis 18 umfasst.

20. Verfahren zum Öffnen der Tür der drehbaren Wäschetrommel (2) einer Wasch- und/oder Trockenmaschine mit einem Laugenbehälter (1), einer Öffnung (9) der Wäschetrommel (2) mit mindestens einem mit Öffnungsmitteln (11) ausgestatteten Türflügel (4), einem auf dem Türflügel (4) der Wäschetrommel (2) angeordneten Entriegelungsmittel (20), einem an der inneren Seite des Laugenbehälters (1) integrierten Mittel zum Betätigen (5) des Entriegelungsmittels (20) des Türflügels (4) der Wäschetrommel (2), einem Drehantriebsmittel der Wäschetrommel (2) und einem Mittel zum Öffnen des Laugenbehälters (1) für den Zugang zur Wäschetrommel (2), **dadurch gekennzeichnet, dass** es die folgenden Schritte umfasst:
- Positionieren der Wäschetrommel (2) gegenüber dem Mittel zum Betätigen (5) des Entriegelungsmittels (20) des Türflügels (4) der Wäschetrommel (2);
- Entriegeln des Türflügels (4) anhand des Mittels zum Betätigen (5) des Entriegelungsmittels (20) des besagten Türflügels (4) der Wäschetrommel (2);
- Drehen und Positionieren der Wäschetrommel (2) gegenüber der Öffnung (10) des Laugenbehälters (1), und
- Öffnen des Türflügels (4) der Wäschetrommel (2) anhand der Mittel zum Öffnen (11) des Türflügels (4).

21. Verfahren zum Öffnen der Tür der drehbaren Wäschetrommel (2) einer Wasch- und/oder Trockenmaschine nach Anspruch 20, **dadurch gekennzeichnet, dass** das komplette Öffnen der Tür der Wäschetrommel (2) bei Öffnen der Haupttür der Maschine erfolgt.

22. Verfahren zum Öffnen der Tür der drehbaren Wäschetrommel (2) einer Wasch- und/oder Trockenmaschine nach Anspruch 20, **dadurch gekennzeichnet, dass** der Befehl zum automatischen Öffnen der Tür der Wäschetrommel (2) gegeben wird, wenn die Maschine das Ende des Wasch- oder Trockenprogramms erkennt.

23. Verfahren zum Öffnen der Tür der drehbaren Wäschetrommel (2) einer Wasch- und/oder Trockenmaschine nach einem beliebigen der Ansprüche 20 bis 22, **dadurch gekennzeichnet, dass** sich der Türflügel (4) während der Phase des Entriegelns des Türflügels (4) anhand des Mittels zum Betätigen (5) des Entriegelungsmittels (20) des besagten Türflügels (4) der Wäschetrommel von der Wäschetrommel (2) loshakt, um sich zu öffnen.

24. Verfahren zum Öffnen der Tür der drehbaren Wäschetrommel (2) einer Wasch- und/oder Trockenmaschine nach einem beliebigen der Ansprüche 20 bis 23, **dadurch gekennzeichnet, dass** sich der Türflügel (4) auf dem Laugenbehälter (1) abstützt und während der Drehphase, welche zwischen der Phase des Positionierens der Wäschetrommel (2) gegenüber dem Mittel zum Betätigen (5) des Entriegelungsmittels (20) des Türflügels (4) der Wäschetrommel (2) und der Positionierung der Wäschetrommel (2) gegenüber der Öffnung (10) des Laugenbehälters (1) erfolgt, auf dem besagten Laugenbehälter (1) gleitet.

25. Verfahren zum Öffnen der Tür der drehbaren Wäschetrommel (2) einer Wasch- und/oder Trockenmaschine nach einem beliebigen der Ansprüche 20 bis 24, **dadurch gekennzeichnet, dass** die Tür der Wäschetrommel (2) zwei Türflügel (3) und (4) umfasst.

26. Verfahren zum Öffnen der Tür der drehbaren Wäschetrommel (2) einer Wasch- und/oder Trockenmaschine nach einem beliebigen der Ansprüche 20 bis 25, **dadurch gekennzeichnet, dass** ein zusätzlicher Schritt des Blockierens der sich drehenden Wäschetrommel (2) mit dem Positionieren der Wäschetrommel (2) gegenüber dem Mittel zum Betätigen (5) des Entriegelungsmittels (20) des Türflügels (4) der Wäschtrommel (2) kombiniert wird.

27. Verfahren zum Öffnen der Tür der drehbaren Wäschetrommel (2) einer Wasch- und/oder Trockenmaschine nach einem beliebigen der Ansprüche 20 bis 26, **dadurch gekennzeichnet, dass** ein zusätzlicher Schritt des Blockierens der Wäschetrommel (2) zwischen der Phase des Drehens und des Positionierens der Wäschetrommel (2) gegenüber der Öffnung (10) des Laugenbehälters (1) und der Phase des Öffnens der Türflügel (3) und (4) der Wäschetrommel anhand von elastischen Rückstellmitteln (11) der Türflügel (3) und (4) eingefügt wird.

28. Verfahren zum Öffnen der Tür der drehbaren Wäschetrommel (2) einer Wasch- und/oder Trockenmaschine nach Anspruch 26 oder 27, **dadurch gekennzeichnet, dass** das Blockieren der Wäschetrommel (2) durch einen Finger (13), welcher in eine in einer Antriebsscheibe (22) der Wäschetrommel eingelassene Aufnahme (19) eingreift, erfolgt.

29. Verfahren zum Öffnen der Tür der drehbaren Wäschetrommel (2) einer Wasch- und/oder Trockenmaschine nach einem beliebigen der Ansprüche 20 bis 28, **dadurch gekennzeichnet, dass** die Blockierung der Wäschetrommel (2) durch den hinteren Türflügel (3), welcher sich auf dem Laugenbehälter (1) abstützt, erfolgt.

30. Verfahren zum Öffnen der Tür der drehbaren Wäschetrommel (2) einer Wasch- und/oder Trockenmaschine nach einem beliebigen der Ansprüche 20 bis 29, **dadurch gekennzeichnet, dass** bei Erkennen des Endes des Öffnungszyklus der Tür der Wäschetrommel (2) die Entriegelung der Zugangstür (26) freigegeben wird.
